# EUROPÄISCHE PATENTANMELDUNG

(11) **EP 0 641 937 A1**
(43) Veröffentlichungstag der Anmeldung: **08.03.1995**
(21) Anmeldenummer: 94113918.0
(22) Anmeldetag: 06.09.1994
(51) Int. Cl.: F04C 2/107, F04C 15/04

(54) **Exzenterschneckenpumpe**

(30) Priorität: 07.09.1993 DE 4330226
(71) Anmelder: Joh. Heinr. Bornemann GmbH + Co. KG, D-3063 Obernkirchen (DE)
(72) Erfinder: Rohlfing, Gerhard, D-32479 Hille (DE); Brandt, Jens-Uwe, D-31737 Rinteln (DE)
(74) Vertreter: Gramm, Werner, Prof., Dipl.-Ing.

(57) **Zusammenfassung**

Die Erfindung betrifft eine Exzenterschneckenpumpe mit einem einen Ansaugstutzen (6) und einen Druckstutzen (7) aufweisenden und einen Saug- sowie einen Druckraum (8,9) umschließenden Pumpengehäuse (1), einem darin angeordneten Stator (2) und einem vom Stator (2) umschlossenen, von einem Motor antreibbaren Rotor (3). Um eine Multiphasen-Förderung zu ermöglichen, werden erfindungsgemäß folgende Merkmale vorgeschlagen:
a) Ein unterer Abschnitt (9a) des Druckraumes (9) steht mit dem Saugraum (8) über eine Flüssigkeitskurzschlußleitung in Verbindung;
b) in der Flüssigkeitskurzschlußleitung ist ein Ventil (13,14) vorgesehen, das von einem Steuerelement betätigbar ist;
c) das Steuerelement wird aufgrund des Differenzdrucks zwischen Druck- und Saugraum (9,8) derart betätigt, daß das Ventil (13,14) bei Trokkenlauf sich einstellendem Differenzdruck geöffnet, bei Flüssigkeitsförderung sich einstellendem Differenzdruck jedoch geschlossen ist.

## Beschreibung

Die Erfindung betrifft eine Exzenterschneckenpumpe mit einem Ansaugstutzen und Druckstutzen aufweisenden und Saug- sowie Druckraum umschließenden Pumpengehäuse und mit von einem Motor antreibbaren Förderelementen, bestehend aus im Pumpengehäuse angeordnetem Gehäuseeinsatz und Exzenterschnecke.

Herkömmliche Exzenterschneckenpumpen sind vom Förderprinzip her grundsätzlich zur Gas-Mitförderung geeignet. Bei hohen Gasraten oder Trokkenlauf kann jedoch die durch Reibung zwischen den Förderelementen enstehende Wärme nicht mehr abgeführt werden, so daß das den Stator bildende Elastomer nach wenigen Sekunden thermisch zerstört wird.

Herkömmliche Exzenterschneckenpumpen bauen im Fall der Überlastung durch Überdruck, z. B. bei Verstopfung der Druckleitung, solange Druck auf, bis das Elastomer der Fördereinheit von der Dichtlinie abhebt und das Fördermedium innerhalb der Fördereinheit zurückströmt. Dabei steigt die Leistungsaufnahme der Pumpe proportional zum Differenzdruck zwischen Druck- und Saugraum. Bei überdimensionierter Antriebsmaschine dreht zwar die Pumpe weiter, jedoch kann die entstehende Reibungswärme durch das sich in Ruhe befindliche Fördermedium nicht mehr abgeführt werden; das Stator-Elastomer wird somit nach kurzer Zeit thermisch zerstört. Ist hingegen die Antriebsmaschine knapp ausgelegt, kommt es bei Überlastung durch Überdruck zum pumpenstillstand, was bei Elektromotoren zu deren Zerstörung führen kann.

Der Erfindung liegt die Aufgabe zugrunde, eine Exzenterschneckenpumpe mit verbesserten Eigenschaften zu entwickeln.

Diese Aufgabe wird erfindungsgemäß durch folgende Merkmale gelöst:
a) Ein unterer Abschnitt des Druckraumes steht mit dem Saugraum über eine Flüssigkeitskurzschlußleitung in Verbindung;
b) in der Flüssigkeitskurzschlußleitung ist ein Ventil vorgesehen, das von einem Steuerelement betätigbar ist;
c) das Steuerelement wird aufgrund des Differenzdrucks zwischen Druck- und Saugraum derart betätigt, daß das Ventil bei Trockenlauf sich einstellendem Differenzdruck geöffnet, bei Flüssigkeitsförderung sich einstellendem Differenzdruck jedoch geschlossen ist.

Der untere Druckraumabschnitt speichert einen Anteil des flüssigen Fördermediums, der bei zunehmenden Gasraten im Fördermedium zum Flüssigkeitsumlauf innerhalb der Pumpe verwendet wird. Hierzu ist erfindungsgemäß ein den druckdicht vom Saugraum abgeschotteten Druckraum mit dem Saugraum verbindendes Ventil vorgesehen, das automatisch in Abhängigkeit vom Differenzdruck zwischen Druck- und Saugraum und somit in Abhängigkeit von den jeweiligen Betriebszuständen gesteuert wird. Mit zunehmenden Gasraten oder z. B. zunehmender Schaumförderung wird das Ventil geöffnet, so daß die im unteren Druckraumabschnitt gespeicherte Flüssigkeitsmenge entgegen der eigentlichen Förderrichtung durch das geöffnete Ventil in den Saugraum zurückströmen kann, um von dort wieder in den Druckraum gefördert zu werden. Mit dieser im Umlauf geführten Flüssiokeitsmenge wird die sich aus der Reibung zwischen Rotor und Stator ergebende Wärme abgeführt; eine Überhitzung und damit Zerstörung des aus Elastomer bestehenden Stators wird somit verhindert. Die Exzenterschneckenpumpe ist somit zur Multiphasen-Förderung geeignet.

Weiterhin ist es vorteilhaft, wenn das Steuerelement bei Beaufschlagung mit einem hohen, sich aus einer Überlastung durch Überdruck ergebenden Differenzdruck das Ventil in seine größte Öffnungsstellung verstellt. Durch diese Überlastsicherung wird eine Überströmmöglichkeit vom Druckraum zum Saugraum geschaffen, so daß das Fördermedium innerhalb der Pumpe umgepumpt werden kann. Eine Überhitzung und damit Zerstörung des Stators wird dadurch ebenso vermieden wie eine Beschädigung bzw. Zerstörung des elektrischen Antriebs.

Zwischen Saug- und Druckraum kann erfindungsgemäß eine druckdichte Trennwand vorgesehen sein, die durch eine elastische Membran gebildet werden kann, die mit dem Stator fest verbunden ist und dessen radialen Relativbewegungen aufnimmt. Dabei bilden Membran und Stator vorzugsweise ein einteiliges Elastomer-Bauteil.

Die Membran kann in vorteilhafter Weise zugleich als Steuerelement für das Ventil dienen. In einer besonders einfachen Ausführungsform weist die Membran in ihrem unteren, den unteren Druckraumabschnitt vom Saugraum trennenden Membransegment eine Ventilöffnung auf, die zusammen mit dem Membransegment gegenüber einem sie durchdringenden, ortsfest angeordneten und einen sich in Axialrichtung ändernden Steuerquerschnitt aufweisenden Ventilschließelement axial verschiebbar ist. Es handelt sich um eine Blendensteuerung, wobei es vorteilhaft ist, wenn der Steuerquerschnitt des Ventilschließelementes sich von einem die Ventilöffnung vollständig schließenden Maximaldurchmesser in den beiden entgegengesetzten Axialrichtungen verjüngt. Diese Querschnittsverjüngung kann konusförmig erfolgen, so daß sich bei der Axialverschiebung der Ventilöffnung deren Strömungsquerschnitt kontinuierlich vergrößert bzw. bei umgekehrter Axialverschiebung kontinuierlich verengt.

Es hat sich als vorteilhaft erwiesen, wenn der Ventilquerschnitt der Flüssigkeitskurzschlußleitung so dimensioniert ist, daß bei reiner Gasförderung des Aggregates ein Flüssigkeitsumlaufvolumen von etwa 15 % des Pumpenfördervolumens freigegeben wird.

Um zu verhindern, daß mit dem Fördermedium insbesondere längliche Gegenstände wie z. B. Stecknadeln, Nägel, Schraubenbolzen oder Schweißelektroden in die Fördereinheit gelangen und diese beschädigen, ist dem Ansaugstutzen vorzugsweise eine Labyrinthführung nachgeschaltet, die derartige Verunreinigungen abfängt.

Da die erfindungsgemäß gestaltete Exzenterschneckenpumpe auch Schaum zu fördern vermag, eignet sie sich unter anderem zum Abpumpen in Waschmaschinen.

Weitere Merkmale der Erfindung sind Gegenstand der Unteransprüche und werden in Verbindung mit weiteren Vorteilen der Erfindung anhand eines Ausführungsbeispieles näher erläutert.

In der Zeichnung ist eine als Beispiel dienende Ausführungsform der Erfindung dargestellt. Es zeigen:
Figur 1 - eine Exzenterschneckenpumpe im Längsschnitt (Betriebszustand: Flüssigkeitsförderung);
Figur 2 - das Detail X der Figur 1 im Betriebszustand "Trockenlauf" und
Figur 3 - das Detail gemäß Figur 2 im Betriebszustand "Überlastsicherung".

Die in Figur 1 dargestellte Exzenterschneckenpumpe besteht aus einem Pumpengehäuse 1, einem darin angeordneten Gehäuseeinsatz 2 (Stator) und einer vom Stator 2 umschlossenen, von einem nicht näher dargestellten Motor antreibbaren Exzenterschnecke 3 (Rotor). Zur Verbindung mit der nicht näher dargestellten Motorwelle weist der Rotor 3 auf der Antriebsseite 4 eine Steckkupplung 5 auf.

Das Pumpengehäuse 1 ist auf seiner Oberseite mit einem jeweils lotrecht angeordneten Ansaugstutzen 6 und Druckstutzen 7 versehen und umschließt einen dem Ansaugstutzen 6 nachgeordneten Saugraum 8 und einen dem Druckstutzen 7 vorgeschalteten Druckraum 9. Letzterer weist einen unterhalb des Stators 2 liegenden unteren Abschnitt 9a auf. Dem Ansaugstutzen 6 unmittelbar nachgeschaltet ist eine Labyrinthführung 10, auf deren dem Ansaugstutzen 6 zugewandten Oberseite sich größere Verunreinigungen des Fördermediums, z. B. in Waschwasser mitgeführte Stecknadeln ablagern können.

Die Förderrichtung im Pumpengehäuse 1 ist gegen die Antriebsseite 4 gerichtet.

Das vorzugsweise aus Kunststoff bestehende Pumpengehäuse 1 setzt sich aus zwei Gehäuseteilen 1a, 1 zusammen, die zwischen sich eine quer zur Axialrichtung liegende Trennfuge 11 bilden und hier eine Membran 12 umfangsseitig einspannen, die zugleich die Dichtung zwischen den beiden Gehäuseteilen 1 a,1 b bildet.

Die elastisch ausgebildete und vorzugsweise aus einem Elastomer bestehende Membran 12 ist an den ebenfalls aus einem Elastomer bestehenden Stator 2 angespritzt und weist eine sich axial auswölbende Ringfalte 12a auf. Diese Membran 12 bildet zwischen dem Saugraum 8 und dem Druckraum 9 eine druckdichte Trennwand und weist in dem den unteren Abschnitt 9a des Druckraumes 9 vom Saugraum 8 trennenden Membransegment eine Ventilöffnung 13 auf, durch die das freie Ende einer mit einem Ventilschließelement 14 bestückten Stange 15 ragt, die mit ihrem gegenüberliegenden Ende im Pumpengehäuse 1 eingespannt ist. Dieses Ventilschließelement 14 weist einen mittleren Abschnitt auf, der in seinem Außendurchmesser etwa dem Durchmesser der Ventilöffnung 13 entspricht und sich in den beiden entgegengesetzten Axialrichtungen auf den Durchmesser der Stange 15 verjüngt.

In Ruhelage nimmt die Membran 12 mit dem nur an ihr aufgehängten Stator 2 die in Figur 2 dargestellte Position ein, in der sich das mit der Ventilöffnung 13 versehene Membransegment links neben dem Ventilschließelement 14 befindet; die Ventilöffnung 13 ist somit geöffnet und bildet eine Flüssigkeitskurzschlußleitungzwischen dem Druckraum 9 und dem Saugraum 8. Diese Position entspricht auch dem Betriebszu stand "Trockenlauf" bzw. einer Gas-Flüssigkeitsförderung mit hohem Gasanteil. Bei Gas-Flüssigkeitsförderung stellt sich in Abhängigkeit von der druckseitigen Rohrkennlinie zwischen Druck- und Saugraum ein geringerer Differenzdruck ein als bei reiner Flüssigkeitsförderung. Dabei ist unter einer Gas-Flüssigkeitsförderung als Sonderform auch eine Schaumförderung zu verstehen. Um bei dem in Figur 2 dargestellten Betriebszustand, also bei hohen Gasraten oder Trockenlauf eine Zerstörung des Stators 2 zu verhindern, wird druckseitig ein Teil-Flüssigkeitsvolumenstrom separiert und durch das geöffnete Ventil 13,14 in den Saugraum 8 zurückgeführt und so in Umlauf gehalten. Damit für die sichere Funktionserfüllung in der Pumpe eine ausreichende Umlaufflüssigkeitsmenge verbleibt, ist der untere Abschnitt 9a des Druckraumes 9 vorgesehen. Ferner ist der Ventilquerschnitt der Flüssigkeitskurzschlußleitung so dimensioniert, daß bei reiner Gasförderung des Aggregates ein Flüssigkeitsumlaufvolumen von etwa 15 % des Pumpenfördervolumens freigegeben wird. Die im Umlauf gehaltene Flüssigkeitsmenge dient zur Abfuhr der in den Förderelementen erzeugten Wärme und zur Spaltabdichtung.

Mit abfallender Gasrate nimmt der Differenzdruck zwischen Druck- und Saugraum zu; hierdurch wird die Membran 12 mit dem an ihr hängenden Stator 2 in Axialrichtung (in den Figuren nach rechts) verschoben, bis die Membran 12 bzw. ihre Ventilöffnung 13 die in Figur 1 dargestellte Position einnimmt, in der die Ventilöffnung 13 von dem Ventilschließelement 14 vollständig verschlossen ist. In dieser Position wird der Leckagestrom minimiert und somit der Wirkungsgrad maximiert. Die genannte Axialverschiebung ergibt sich aus der Federkennlinie der Membran 12, wobei zur Unterstützung der Axialverschiebung des Stators 2 noch eine zusätzliche Feder vorgesehen werden kann.

Bei Überlast durch Überdruck, z. B. bei Verstopfung der Druckleitung, nimmt der Differenzdruck zwischen Druck- und Saugraum noch mehr zu; die Membran 12 mit der Ventilöffnung 13 wird daher - bezogen auf die Figuren - gegenüber dem ortsfesten Ventilschließelement 14 noch weiter nach rechts verschoben und nimmt dann die in Figur 3 dargestellte Position ein. Das Ventil 13,14 ist somit wieder geöffnet; in diesem Betriebszustand wird somit eine Überströmmöglichkeit vom Druckraum 9 in den Saugraum 8 geschaffen, so daß das Fördermedium innerhalb der Pumpe umlaufen kann.

Die dargestellte Exzenterschneckenpumpe eignet sich somit zur Multiphasen-Förderung und kann somit unter anderem in Waschmaschinen zum Abpumpen des Waschwassers bzw. der Waschlauge eingesetzt werden. Im Gegensatz zu den bisher verwendeten Kreiselpumpen kann mit der erfindungsgemäßen Exzenterschnekkenpumpe auch Schaum angesaugt werden, so daß nach dem Abpumpen nach Abschluß des Hauptwaschganges die Wäsche weitgehend schaumfrei zurückbleibt. In der Wäsche verbleiben somit weniger Waschmittelrückstände, so daß im Spülgang der Wasserverbrauch wesentlich reduziert werden kann.

Der Stator 2 hängt ausschließlich an der Membran 12, die somit die federelastische Lagerung für den Stator bildet und dessen radialen Relativbewegungen aufzunehmen vermag. Die sonst üblichen Kardangelenke zwischen Motorwelle und Rotor können somit entfallen.

## Patentansprüche

1. Exzenterschneckenpumpe mit einem Ansaugstutzen (6) und Druckstutzen (7) aufweisenden und Saug- sowie Druckraum (8,9) umschließenden Pumpengehäuse (1) und mit von einem Motor antreibbaren Förderelementen, bestehend aus im Pumpengehäuse (1) angeordnetem Gehäuseeinsatz (Stator 2) und Exzenterschnecke (Rotor 3), gekennzeichnet durch folgende Merkmale:
a) Ein unterer Abschnitt (9a) des Druckraumes (9) steht mit dem Saugraum (8) über eine Flüssigkeitskurzschlußleitung in Verbindung;
b) in der Flüssigkeitskurzschlußleitung ist ein Ventil (13,14) vorgesehen, das von einem Steuerelement betätigbar ist;
c) das Steuerelement wird aufgrund des Differenzdrucks zwischen Druck- und Saugraum (9,8) derart betätigt, daß das Ventil (13,14) bei Trockenlauf sich einstellendem Differenzdruck geöffnet, bei Flüssigkeitsförderung sich einstellendem Differenzdruck jedoch geschlossen ist.

2. Exzenterschneckenpumpe nach Anspruch 1, dadurch gekennzeichnet, daß das Steuerelement bei Beaufschlagung mit einem hohen, sich aus einer Überlastung durch Überdruck ergebenden Differenzdruck das Ventil (13,14) in seine größte Öffnungsstellung verstellt.

3. Exzenterschneckenpumpe nach Anspruch 1 oder 2, dadurch gekennzeichnet, daß zwischen Saug- und Druckraum (8,9) eine druckdichte Trennwand vorgesehen ist.

4. Exzenterschneckenpumpe nach Anspruch 3, dadurch gekennzeichnet, daß die druckdichte Trennwand eine elastische Membran (12) ist, die mit dem Stator (2) fest verbunden ist und dessen radialen Relativbewegungen aufnimmt.

5. Exzenterschneckenpumpe nach Anspruch 4, dadurch gekennzeichnet, daß Membran (12) und Stator (2) ein einteiliges Elastomer-Bauteil bilden.

6. Exzenterschneckenpumpe nach Anspruch 4 oder 5, dadurch gekennzeichnet, daß die Membran (12) das Steuerelement ist.

7. Exzenterschneckenpumpe nach Anspruch 6, dadurch gekennzeichnet, daß die Membran (12) umfangsseitig im Pumpengehäuse (1) eingespannt ist und eine Axialverschiebung des inneren, mit dem Stator (2) verbundenen Membran-Ringbereiches zusammen mit dem nur an der Menbran (12) aufgehängten Stator (2) zuläßt.

8. Exzenterschneckenpumpe nach Anspruch 7, dadurch gekennzeichnet, daß die Membran (12) eine sich axial auswölbende Ringfalte (12a) aufweist.

9. Exzenterschneckenpumpe nach Anspruch 7 oder 8, dadurch gekennzeichnet, daß die Flüssigkeitskurzschlußleitung durch eine Ventilöffnung (13) in dem den unteren Abschnitt (9a) des Druckraumes (9) vom Saugraum (8) trennenden Membransegment gebildet ist, und daß diese Ventilöffnung (13) gegenüber einem sie durchdringenden, ortsfest angeordneten und einen sich in Axialrichtung ändernden Steuerquerschnitt aufweisenden Ventilschließelement (14) axial verschiebbar ist.

10. Exzenterschneckenpumpe nach Anspruch 9, dadurch gekennzeichnet, daß der Steuerquerschnitt des Ventilschließelementes (14) sich von einem die Ventilöffnung (13) vollständig schließenden Maximaldurchmesser in den beiden entgegengesetzten Axialrichtungen verjüngt.

11. Exzenterschneckenpumpe nach Anspruch 9 oder 10, dadurch gekennzeichnet, daß das Ventilschließelement (14) auf einer Stange (15) sitzt, die an ihrem einen Ende im Pumpengehäuse (1) eingespannt ist.

12. Exzenterschneckenpumpe nach einem der vorhergehenden Ansprüche, dadurch gekennzeichnet, daß der Ventilquerschnitt der Flüssigkeitskurzschlußleitung so dimensioniert ist, daß bei reiner Gasförderung des Aggregates ein Flüssigkeitsumlaufvolumen von etwa 15 % des Pumpenfördervolumens freigegeben wird.

13. Exzenterschneckenpumpe nach einem der vorhergehenden Ansprüche, dadurch gekennzeichnet, daß der Druckstutzen (7) lotrecht in der Oberseite des Pumpengehäuses (1) angeordnet ist.

14. Exzenterschneckenpumpe nach einem der vorhergehenden Ansprüche, dadurch gekennzeichnet, daß dem Ansaugstutzen (6) eine Labyrinthführung (10) nachgeschaltet ist.

15. Exzenterschneckenpumpe nach einem der Ansprüche 7 bis 14, dadurch gekennzeichnet, daß das Pumpengehäuse (1) zweiteilig ausgebildet ist, wobei die Membran (12) in der quer zur Axialrichtung liegenden Trennfuge (11) zwischen den beiden Gehäuseteilen (1a,1b) eingespannt ist und die Dichtung bildet.

16. Exzenterschneckenpumpe nach einem der vorhergehenden Ansprüche, dadurch gekennzeichnet, daß das Pumpengehäuse (1) aus Kunststoff besteht.

17. Exzenterschneckenpumpe nach einem der vorhergehenden Ansprüche, dadurch gekennzeichnet, daß der Rotor (3) aus Kunststoff besteht.
